# FASCICULE DE BREVET EUROPEEN

(11) **EP 0 207 827 B1**
(45) Date de publication et mention de la délivrance du brevet: **12.07.1989**
(21) Numéro de dépôt: 86401122.6
(22) Date de dépôt: 27.05.1986
(51) Int. Cl.: F41D 11/04, F41D 7/04

(54) **Dispositif de percussion controlée pour arme automatique**
Vorrichtung zur Kontrolle der Schlagbolzenbewegung für automatische Feuerwaffen
Controlled percussion device for an automatic gun

(30) Priorité: 07.06.1985 FR 8508601
(43) Date de publication de la demande: 07.01.1987
(73) Titulaire: ETAT-FRANCAIS représenté par le DELEGUE GENERAL POUR L'ARMEMENT (DPAG), F-75996 Paris Armées (FR)
(72) Inventeur: Marcon, Joel, F-18000 Bourges (FR); Durant, Jacques, F-18000 Bourges (FR); Simon, Georges, F-18390 Saint-Germain du Puy (FR)

(56) Documents cités:
- GB-A- 1 120 571
- US-A- 2 251 304
- US-A- 2 512 014
- US-A- 3 620 124
- US-A- 4 494 439

## Description

La présente invention concerne un dispositif de percussion pour arme automatique à tube du type à source d'énergie interne (par exemple du type à emprunt de gaz) ou à source d'énergie externe.

Les dispositifs à percussion selon l'état de la technique sont de trois types:
- les mécanismes à ressort, tels que ceux utilisés dans les armes du type GATLING, sont constitués par un percuteur coulissant dans une culasse et mu par un ressort comprimé pendant la phase d'avance de la culasse vers l'avant de l'arme, maintenu en position par une butée puis libéré par escamotage de ladite butée après verrouillage de la culasse sur le tube de l'arme.

Ces mécanismes présentent pour inconvénient majeur d'une part d'avoir une vitesse du percuteur, donc une énergie de percussion liée à la raideur du ressort qui peut varier au cours de la vie de l'arme, et d'autre part, puisque le percuteur n'est pas lié à la culasse après la percussion et pendant la course d'amortissement, cela peut entraîner un retour violent du percuteur vers l'arrière, retour dû aux pressions importantes développées sur l'amorce lors de la combustion de la charge propulsive:
- les mécanismes à inertie sont constitués par un percuteur de masse déterminée, coulissamt dans une culasse sous l'effet des forces d'inertie. Lors du choc et du verrouillage de la culasse sur le tube de l'arme, le percuteur est projeté vers la munition et l'initie. Ce type de dispositif présente des inconvénients similaires à ceux du mécanisme décrit précédement. En effet, l'énergie de percussion peut varier en fonction des frottements (état de surface, lubrification, encrassement) du percuteur sur la culasse. Le percuteur n'est pas solidaire de cette dernière pendant les phases de verrouillage et de percussion.

Le brevet US-A-4 494 439 décrit un dispositif adapté à une arme à tambour rotatif, de type Gatling, permettant d'agir sur différents percuteurs sans utilisation de ressorts.

Le brevet US-A-2 512 014 décrit un système adapte à une arme automatique à verrouillage par inertie, permettant d'interdire la percussion si la chambre n'est pas correctement fermée.

Dans ces deux brevets, on ne retrouve pas la structure particulière mise en oeuvre dans l'invention, c'est-à-dire une pièce de manoeuvre équipée d'une tête mobile venant en appui sur le tube de l'arme.

Le but de la présente invention est de proposer un dispositif de percussion palliant les inconvénients des dispositifs selon l'état de la technique. Pour ce faire, l'invention consiste à solidariser le percuteur à la pièce de manoeuvre pendant la phase de verrouillage, puis à la tête mobile pendant la phase de départ du coup.

Ainsi, le dispositif offre un très grand niveau de sécurité car la percussion est contrôlée c'est-à-dire effectuée à un instant très précis déterminé lors de la conception du mécanisme.

Un autre avantage tient au fait que l'énergie de percussion est très élevée car l'inertie complète des pièces en mouvement de l'arme participe à la percution, le percuteur étant lié à la pièce de manoeuvre.

D'autre part, le dispositif de percussion selon l'invention est complétement passif lorsque la culasse est en position arrière car il n'y a pas d'énergie emmagasinnée. Cela n'est pas toujours le cas pour les dispositifs connus mettant en oeuvre des ressorts, ce qui peut être préjudiciable pour la sécurité dans le cas ou la butée de retenue du ressort viendrait à se rompre.

Le dispositif de percussion pour arme automatique à tube comprend: une pièce de manoeuvre se déplaçant alternativement et parallèlement à l'axe du tube, une tête mobile destinée à venir en appui sur le tube, portée par la pièce de manoeuvre et coulissat par rapport à cette dernière suivant une première course dite de verrouillage assurant la solidarisation de la tête mobile sur le tube et au bout de laquelle a lieu la percussion, puis une deuxième course dite d'amortissement, et un percuteur coulissant dans la tête mobile, un tel dispositif faisant partie de l'état de la technique, caractérisé en ce qu'il comprend d'une part un premier moyen de liaison assurant la solidarisation entre le percuteur et la pièce de manoeuvre pendant la course de verrouillage et d'autre part un second moyen de liaison assurant la solidarisation entre le percuteur et la tête mobile pendant la cour se d'amortissement, lesdits moyens de liaison agissant consécutivement.

Selon d'autres caractéristiques particulières:
- il comprend un contre percuteur solidaire de la pièce de manoeuvre pouvant coulisser par rapport au percuteur et coopérant avec lesdits moyens de liaison,
- la course du contre-percuteur par rapport au percuteur est sensiblement égale à la course d'amortissement,
- le premier moyen de liaison est constitué par au moins ume béquille articulée sur le percuteur suivant un axe orthogonal à celui du tube ayant une surface d'appui avec une surface interne correspondante de la tête mobile, coopérant avec un épaulement pratiqué sur le contre-percuteur et s'escamotant dans un logement disposé sur la tête mobile pour rompre ladite liaison,
- le second moyen de liaison est constitué par au moins une béquille articulée sur le percuteur suivant un axe orthogonal à celui du tube de canon, ayant une surface d'appui avec une surface externe correspondante du contre-percuteur, coopérant avec une encoche disposée sur la surface interne de la tête mobile et s'escamotant dans un logement disposé sur le contre-percuteur pour rompre ladite liaison,
- l'épaulment pratiqué sur le contre-percuteur possède une dépouille participant à la pénétration de la béquille dans l'encoche disposée sur la surface interne de la tête mobile,
- l'encoche pratiquée sur la surface interne de la tête mobile possède une dépouille participant à la pénétration de la béquille dans l'épaulement du contre-percuteur,
- le logement disposé dans la tête mobile est utilisé comme encoche pour le verrouillage du percuteur avec la tête mobile,
- le logment disposé dans le contre-percuteur est utilisé comme épaulement pour le verrouillage du percuteur avec la tête mobile,
- la béquille est utilisée pour le premier et le second moyen de liaison.

L'invention sera mieux comprise après lecture de la description qui va suivre d'un mode particulier de réalisation fait en regard des dessins annexés dans lesquels:
- la figure 1 représente une coupe longitudinale d'un mécanisme de percussion selon l'invention avec le percuteur rétracté,
- la figure 2 représente une coupe selon AA de la figure 1,
- la figure 3 représente une coupe selon AA de la figure 1 après percussion,
- la figure 4 représente un détail du dispositif de verrouillage.

La figure 1 représente un dispositif de percussion comprenant une pièce de manoeuvre 1 constituée par une partie tubulaire d'une XX' confondu avec le tube de l'arme surmontant une partie prismatique sur laquelle sont fixées quatre roulettes de guidage 2 prenant appui sur une poutrelle non représentée solidaire du bati et du tube de l'arme. Cette pièce de manoeuvre comporte un alésage 3 d'axe YY' perpendiculaire à l'axe XX' dans lequel est logé un axe 4 portant un galet 5 et un patin 6 circulant le long d'une rainure d'un tambour rotatif non représenté, assurant ainsi le mouvement alternatif de l'ensemble mobile pour permettre l'introduction de la munition dans le tube de l'arme. L'axe 4 se prolonge par une partie cylindrique 4a traversant la partie tubulaire de la pièce de manoeuvre 1. La tête mobile 7 est constituée par une partie tubulaire 7a coulissant dans la partie tubulaire de la pièce de manoeuvre et par une culasse 7b venant prendre appui sur le tube de l'arme (non représenté) pour fermer la chambre de propulsion lorsque la munition est introduite. Cette tête mobile 7 comprend de plus deux rampes 8A et 8B diamétralement opposées que traverse la partie cylindrique 4a de l'axe 4. Cette rampe est constituée d'une partie hélicoïdale A - B (voir figure 2) et d'une partie rectiligne B - C. La partie hélicoïdale A - B est utilisée pour assurer le verrouillage de la tête mobile sur le tube de l'arme. En effet, lors du fonctiomement, la pièce de manoeuvre avance vers le tube de l'arme, la tête mobile vient buter sur ce dernier, puis l'axe 4 en suivant la rampe A - B fait pivoter la tête qui se verrouille au niveau de la surface arrière 9 des adents 10 sur une forme complémentaire du tube de l'arme.

La partie rectiligne B - C de la rampe est une course d'amortissement utilisée, dans cet exemple particulier, en cas de long-feu, c'est à dire de retard à l'amorçage de la charge propulsive ou de non départ du coup. En effet, le tambour rotatif assurant le guidage alternatif de l'ensemble mobile est entraîné par un moteur à énergie externe du type moteur électrique. Avec ce type d'arme, l'information sur le départ ou non départ du coup n'est pas fournie automatiquement à la logique de l'automatisme, contrairement à ce qui se passe dans une arme classique à source d'énergie interne du type à prise de gaz par exemple. En conséquence, une munition présentant un long feu peut être extraite et éjectée de la chambre de tir avant son fonctionement normal et par là même fonctionner, c'est à dire brûler, dans les parties peu ou pas protégées de l'arme et du système porteur mettant ainsi en jeu la sécurité du tireur.

Pour ce faire, il a été prévu d'équiper ce type d'arme d'un dispositif dit de "sécurité long-feu" tel que celui décrit dans le brevet FR-A-2 372 409 (dmande de brevet FR-7 635 639). Ce dispositif comprend des moyens sensibles à l'information "départ du coup" constitués par des capteurs déterminant la position longitudinale de l'arme par rapport au berceau sur lequel elle est disposée. Ainsi en cas de long-feu, l'arme n'est pas sollicitée vers l'arrière, les capteurs transmettent l'ordre de blocage de l'ensemble mobile de façon à interdire l'ouverture de la chambre de l'arme. Les moyens de blocage sont constitués par des verrous 11 (schématisés à la figure 3) venant prendre appui à l'arrière de la pièce de manoeuvre 1. Ces verrous sont montés élastiquement par rapport au bâti de l'arme de façon à permettré un recul amorti de l'ensemble mobile 7 jusqu'à son arrêt complet, l'énergie absorbée par le lien élastique étant alors égale à l'énergie cinétique de l'ensemble du mécanisme de l'arme.

Cette course de recul est due au fait que le galet continue à parcourir la rampe du tambour. La tête mobile 7 étant toujours verrouillée sur le tube de l'arme, il était nécessaire de prévoir une course relative des deux organes tête mobile - pièce de manoeuvre (7, 1) (course B - C).

Il est à noter, que ce type de dispositif de percussion peut être utilisé par une arme classique à source d'énergie interne, la course A - B servant à assurer le verrouillage de la tête mobile sur le tube de l'arme et la course B - C étant utilisée pour amortir la fin de course de l'ensemble mobile.

Le dispositif selon l'invention comporte de plus un percuteur 12, coulissant le long d'un alésage 13 réalisé dans la tête mobile 7, dans lequel peut se déplacer un contre percuteur 14 lié à la pièce de manoeuvre 1 par l'axe 4. Le percuteur et le contre-percuteur sont maintenus par une goupille 15 dont les extrémités sont liées au percuteur et coulissant dans une rainure oblongue 16 réalisée dans le contre percuteur 14.

Le dispositif de liaison (figure 4) de la tête mobile 7 avec le percuteur 12 et du percuteur avec le contre-percuteur 14 comprend deux béquilles 17 articulées sur le percuteur selon des axes 18 orthogonaux à l'axe XX'. Les béguilles comportent une première surface cylindrique 19 susceptible de coulisser à l'intérieur de la surface 13 de la tête mobile lorsque les dites béquilles sont en position rétractées, et une seconde surface 20 pouvant glisser sur la surface latérale 21 du contre-percuteur lorsque les béquilles lient le percuteur à la pièce mobile. Un méplat 22 est pratiqué à l'extrémité des béquilles de façon à assurer le blocage percuteur - tête mobile, en prenant appui sur la surface 23 d'une encoche 24 réalisée sur la tête mobile. De la même façon, un second méplat 25 coopère avec un épaulement 26 du contre-percuteur 14 pour assurer la liaison percuteur - contre percuteur. Il est à noter que toutes les surfaces 22, 23, 25 et 26 sont inclinées par rapport à l'axe XX' de façon à faciliter le déplacement des béquilles.

Le dispositif fonctionne de la façon suivante:
le galet 5 parcourt la rainure du tambour rotatif de façon à introduire une munition dans la chambre de l'arme, la face avant de la tête mobile vient en appui sur l'arrière du tube de l'age et le verrouillage s'effectue grâce aux rampes 8A et 8B. Pendant cette course A - B de verrouillage, le percuteur 12 est lié au contre-percuteur 14 par les béquilles 17 (voir figure 2) et avance à la vitesse de la pièce de manoeuvre 1.

A la fin de la course de verrouillage la percussion de la munition a lieu, les béquilles 17 basculent de façon à solidariser le percuteur 12 à la tête mobile alors que le percuteur est désolidarisé du contre-percuteur (voir figure 3), la tête mobile continue son déplacement relatif (course B - C) par rapport à la pièce de manoeuvre 1.

Lors du retour du dispositif vers l'arrière de l'arme, les mêmes évènements se produisent dans l'ordre inverse.

On voit ainsi que le percuteur est toujours solidaire d'une autre pièce, ce qui offre une grande sécurité d'utilisation comparativement aux dispositifs de percussion selon l'état de la technique.

D'autre part, la percussion a lieu à une position déterminée très précisément à la conception de l'arme et invariable lors de toute sa durée de vie, contrairement aux dispositifs à ressorts, ces derniers ayant tendance à perdre leur caractéristique après de nombreuses utilisations.

## Revendications

1. Dispositif de percussion pour arme automatique à tube comprenant: une pièce de manoeuvre (1) se déplaçant alternativement et parallèlement à l'axe du tube XX', une tête mobile (7) destinée à venir en appui sur le tube, portée par la pièce de manoeuvre et coulissant par rapport à cette dernière suivant une première course dite de verrouillage assurant la solidarisation de la tête mobile sur le tube et au bout de laquelle a lieu la percussion, puis une deuxième course dite d'amorissement, et un percuteur (12) coulissant dans la tête mobile, système de percussion, caractérisé en ce qu'il comprend d'une part un premier moyen de liaison assurant la solidarisation entre le percuteur (12) et la pièce de manoeuvre (1) pendant la course de verrouillage et d'autre part un second moyen de liaison assurant la solidarisation entre le percuteur (12) et la tête mobile (7) pendant la course d'amortissement, lesdits moyens de liaison agissant consécutivement.

2. Dispositif de percussion, selon la revendication 1, caractérisé en ce qu'il comprend un contre-percuteur (14) solidaire de la pièce de manoeuvre pouvant coulisser par rapport au percuteur et coopérant avec lesdits moyens de liaison.

3. Dispositif de percussion, selon la revendication 2, caractérisé en ce que la course du contre-percuteur (14) par rapport au percuteur (12) est sensiblement égale à la course d'amortissement.

4. Dispositif de percussion, selon l'une des revendications 2 ou 3, caractérisé en ce que le premier moyen de liaison est constitué par au moins une béquille (17) articulée sur le percuteur (12) suivant un axe (18) orthogonal à celui du tube ayant une surface d'appui (19) avec une surface interne (13) correspondante de la tête mobile (7), coopérant avec un épaulement (28) pratiqué sur le contre-percuteur et s'escamotant dans un logement (24) disposé sur la tête mobile pour rompre ladite liaison.

5. Dispositif de percussion, selon l'une des revendications 1 à 4, caractérisé en ce que le second moyen de liaison est constitué par au moins une bégille (17) articulée sur le percuteur (12) suivant un axe (18) orthogonal à celui du tube de canon, ayant une surface d'appui (20) avec une surface externe (21) correspondante du contre-percuteur (14), coopérant avec une encoche (24) disposée sur la surface interne de la tête mobile et s'escamotant dans un logement (26) disposé sur le contre-percuteur pour rompre ladite liaison.

6. Dispositif de percussion, selon l'une des revendications 1 à 5, caractérisé en ce que l'épaulement pratiqué sur le contre-percuteur possède une dépouille participant à la pénétration de la béquille dans l'encoche disposée sur la surface interne de la tête mobile.

7. Dispositif de percussion, selon l'une des revendications 1 à 6, caractérisé en ce que l'encoche pratiquée sur la surface interne de la tête mobile possède une dépouille participant à la pénétration de la béquille dans l'épaulement du contre-percuteur.

8. Dispositif de percussion, selon l'une des revendications 1 à 7, caractérisé en ce que le logement disposé dans la tête mobile est utilisé comme encoche pour le verrouillage du percuteur avec la tête mobile.

9. Dispositif de percussion, selon l'une des revendications 1 à 8, caractérisé en ce que le logement disposé dans le contre-percuteur est utilisé comme épaulement pour le verrouillage du percuteur avec la tête mobile.

10. Dispositif de percussion, selon l'une des revendications 1 à 9, caractérisé en ce que la béquille est utilisée pour le premier et le second moyen de liaison.

## Claims

1. Percussion firing device for automatic weapon with tube including one control member in alternating motion parallel to the tube centerline axis, one breech head designed to press against the breech, carried by the said control member and sliding with respect to it in a locking course of travel ensuring that the breech head is secured to the breech, and at the end of which the firing takes place, then a second damping course of travel, and a pin sliding in the breech head, wherein the firing system includes a first linking means to secure the said pin to the said control member during the said locking course and a second linking means to connect the said pin to the said breech head during the damping course, with the said linking means operating consecutively.

2. The firing device of claim 1, wherein it includes a counterpin, integral with the control member, which can slide with respect to the pin and cooperate with the said linking means.

3. The firing device of claim 2, wherein the course of the said counterpin with respect to the said pin is roughly equal to the said damping course.

4. The firing device of claim 2 or 3, wherein the first linking means consists of at least one crutch pivoting on the said pin about an axis orthogonal to that of the tube centerline, having a surface bearing on the corresponding inner surface of the said breech head, cooperating with a shoulder in the counterpin and retracting into a lodging in the breech head to break the link.

5. The firing device of any one claim 1 to 4, wherein the second linking means consists of at least one crutch pivoting on the said pin about an axis orthogonal to that of the tube centerline, having a surface bearing on a corresponding external surface on the said counterpin, cooperating with a notch arranged on the inner surface of the breech head and retracting into a lodging in the counterpin to break the said link.

6. The firing device of any one claim 1 to 5, wherein the shoulder in the counterpin has a taper participating in the penetration of the said crutch into the said notch in the inner surface of the said breech head.

7. The firing device of any one claim 1 to 6, wherein the said notch in the inner surface of the breech head has a taper participating in the penetration of the said crutch in the shoulder of the said counterpin.

8. The firing device of any one claim from 1 to 7, wherein the said lodging in the said breech head is used as a notch for locking the pin with the breech head.

9. The firing device of any one claim 1 to 8, wherein the lodging in the counterpin is used as a shoulder for locking the said pin with the said breech head.

10. The firing device of any one claim 1 to 0, wherein the said crutch is used for the said first and second linking means.

## Patentansprüche

1. Perkussionsvorrichtung für eine Maschinen-Rohrwaffe, mit einem Betätigungsteil (1), das sich abwechselnd und parallel zur Rohrachse XX' verschiebt, einem sich auf dem Rohr abstützenden beweglichen Kopf (7), der von dem Betätigungsteil getragen wird und diesem gegenuber entsprechend einem ersten sogenannten Verriegelungsweg, der die feste Verbindung des beweglichen Kopfes mit dem Rohr gewährleistet und nach dessen Ablauf die Perkussion erfolgt, und anschliessend einem zweiten sogenannten Dämpfungsweg verschiebbar ist, sowie mit einem in dem beweglichen Kopf gleitenden Schlagbolzen (12), dem Perkussionssystem, dadurch gekennzeichnet, dass sie einerseits ein erstes verbindungsglied für die Gewährleistung der festen Verbindung zwischen dem schlagbolzen (12) une dem Betätigungsteil (1) während des Verriegelungsweges und andererseits ein zweites Verbindungsglied für die Gewährleistung der festen Verbindung zwischen dem Schlagbolzen (12) und dem beweglichen Kopf (7) während des Dämpfungsweges aufweist, wobei die vorgenannten Verbindungsglieder nacheinander zur wirkung gelangen.

2. Perkussionsvorrichtung nach Anspruch 1, dadurch gekennzeichnet, dass sie einen fest mit dem Betätigungsteil verbundenen Gegenschlägbolzen (14) umfasst, der gegenüber dem Schlagbolzen verschiebbar ist und mit den vorgenannten Verbindungsgliedern zusämmenwirkt.

3. Perkussionsvorrichtung nach Anspruch 2, dadurch gekennzeichnet, dass der Weg des Gegenschlagbolzens (14) gegenüber dem Schlagbolzen (12) merklich gleich dem Dämpfungsweg ist.

4. Perkussionsvorrichtung nach einem der vorhergehenden Ansprüche 2 oder 3, dadurch gekennzeichnet, dass das erste Verbindungsglied von wenigstens einer Stütze (17) gebildet wird, die entsprechend einer rechtwinklig zur Rohrachse verlaufenden Achse (18) an den Schlagbolzen (12) angelenkt ist, eine an einer entsprechenden Innenfläche (13) des beweglichen Kopfes (7) anliegende Auflagefläche (19) aufweist, die mit einer auf dem Gegenschlagbolzen angebrachten Schulter (26) zusammenwirkt und in eine auf dem beweglichen Kopf angebrachte Aufnahme (24) zurücktritt, um die vorgennante Verbindung aufzuheben.

5. Perkussionsvorrichtung nach einem der vorhergehenden Ansprüche 1 bis 4, dadurch gekennzeichnet, dass das zweite verbindungsglied von wenigstens einer Stütze (17) gebildet wird, die entsprechend einer rechtwinklig zur Rohrachse verlaufenden Achse (18) an den Schlagbolzen (12) angelenkt ist, eine an einer entsprechenden Aussenfläche (20) des Gegenschlagbolzens (14) anliegende Auflagefläche (20) aufweist, die mit einer auf der Innenfläche des beweglichen Kopfes angebrachten Nute (24) zusammenwirkt und in eine auf dem Gegenschlagbolzen angebrachte Aufnahme (26) zurücktritt, um die vorgenannte Verbindung aufzuheben.

6. Perkussionsvorrichtung nach einem der vorhergehenden Ansprüche 1 bis 5, dadurch gekennzeichnet, dass die in den Gegenschlagbolzen eingebrachte Schulter eine Rücknahme aufweist, die am Eindringen der Stütze in die auf der Innenfläche des beweglichen Kopfes vorgesehene Nute beteiligt ist.

7. Perkussionsvorrichtung nach einem der vorhergehenden Ansprüche 1 bis 6, dadurch gekennzeichnet, dass die in die Innenfläche des beweglichen Kopfes eingebrachte Nute eine Rücknahme aufweist, die am Eindringen der Stütze in die schulter des Gegenschlagbolzens beteiligt ist.

8. Perkussionsvorrichtung anch einem der vorher gehenden Ansprüche 1 bis 7, dadurch gekennzeichnet, dass die in dem beweglichen Kopf angeordnete Aufnahme als Nute für die Verriegelung des Schlagbolzens mit dem beweglichen Kopf verwendet wird.

9. Perkussionsvorrichtung nach einem der vorhergehenden Ansprüche 1 bis 8, dadurch gekennzeichnet, dass die in dem Gegenschlagbolzen angeordnete Aufnahme als Schulter für die Verriegelung des Schlagbolzens mit dem beweglichen Kopf verwendet wird.

10. Perkussionsvorrichtung anch einem der vorhergehenden Ansprüche 1 bis 9, dadurch gekennzeichnet, dass die Stütze für das erste und das zweite Verbindungsglied verwendet wird.
